# EUROPÄISCHE PATENTSCHRIFT

(11) **EP 0 224 918 B1**
(45) Veröffentlichungstag und Bekanntmachung des Hinweises auf die Patenterteilung: **06.11.1991**
(21) Anmeldenummer: 86116827.6
(22) Anmeldetag: 03.12.1986
(51) Int. Cl.: E04F 11/16

(54) **Verfahren zum Erneuern der Sichtflächen einer abgetretenen Treppenstufe aus Holz, sowie Metallschiene zur Durchführung des Verfahrens**
Method to renovate the visible faces of a worn wooden staircase, and metal slat for carrying out the method
Méthode pour rénover les faces visibles des marches usées d'un escalier en bois ainsi que profilé métallique pour la mise en oeuvre de cette méthode

(30) Priorität: 05.12.1985 DE 3542952
(43) Veröffentlichungstag der Anmeldung: 10.06.1987
(73) Patentinhaber: Stern, Erwin, D-8802 Weihenzell (DE)
(72) Erfinder: Stern, Erwin, D-8802 Weihenzell (DE)

(56) Entgegenhaltungen:
- BE-A- 759 630
- CH-A- 201 884
- DE-A- 1 659 741
- DE-A- 1 683 405
- DE-A- 2 122 623
- FR-A- 2 458 367
- FR-E- 4 608
- GB-A- 1 559 379

## Beschreibung

Die Erfindung betrifft ein Verfahren zum Erneuern der Sichtflächen einer abgetretenen Treppenstufe aus Holz, bei dem an der abgetretenen Treppenstufe eine hölzerne Stoßleiste und ein mindestens an der Oberfläche aus Hart- oder Edelholz bestehender Gehbelag befestigt wird.

Bei einem bekannten Verfahren der angegebenen Art, vergleiche GB-A-1 559 379 Fig. 2 und DE-A-2122623, wird eine hölzerne Stoßleiste an der im Stoßkantenbereich besäumten abgetretenen Treppenstufe befestigt, und dann wird ein Gehbelag aus Sperrholz auf die Stoßleiste und die abgetretene Treppenstufe aufgelegt, wobei der Gehbelag die abgetretenen Bereiche überbrückt.

Das Besäumen der abgetretenen Treppenstufe ist arbeitsaufwendig und soll daher vermieden werden.

Der Erfindung liegt daher die Aufgabe zugrunde, ein Verfahren anzugeben mit dem man preiswert arbeiten kann und eine verhältnismäßig schnelle Montage erreicht.

Diese Aufgabe wird erfindungsgemäß dadurch gelöst, daß auf der abgetretenen Treppenstufe über ihre ursprüngliche Höhe vorstehende Holzleisten befestigt werden, die entweder nur beigelegt oder in eingefräste Nuten eingelegt werden, daß an der abgetretenen Treppenstufe eine, die Stoßkante umgreifende U - förmige Metallschiene befestigt wird, die an ihrem Steg Mittel zum Tragen der Stoßleiste aufweist und deren oberer Flanch mit den Holzleisten bündig liegt, daß der zu einer Holzauflage mit der Stoßleiste verbundene Gehbelag mittels Montageschaum befestigt wird, daß der Gehbelag gegen den Druck des Montageschaumes durch das an Abstandsleisten befestigte Stoßbrett der nach oben folgenden Treppenstufe niedergehalten wird.

Nach dem Aushärten des Montageschaumes ist die abgetretene Treppenstufe mit dem neuen Trittflächenelement fest und sicher verbunden. Nach der fertigen Montage ist kein Befestigungsmittel zu erkennen. Ein nachträgliches Abschleifen und Lackieren kann somit entfallen, wenn dies schon bei der Herstellung der Holzauflage erledigt wurde.

Die mit der Erfindung erzielten Vorteile bestehen darin, daß eine neue sichere Holzauflage für eine abgetretene Treppenstufe aus Holz geschaffen wurde, die der ehemals unbeschädigten Stufe gleicht, verhältnismäßig schnell zu montieren ist und außerdem ein Befestigungsverfahren aufweist, das nach fertiger Montage unsichtbar ist, und es kann ein verhältnismäßig schwacher Gehbelag verlegt werden, weil dieser in den abgetretenen Stellen unterstützt wird. Holzstaub durch Abschleifen der Stufenauflage, sowie der starke Geruch durch das Lackieren können entfallen, da diese Arbeiten schon bei der Herstellung der Holzauflage durchgeführt werden können.

Ein Ausführungsbeispiel der Erfindung ist in der Zeichnung dargestellt und wird im folgenden näher beschrieben.

Es zeigen
- Fig. 1: einen Querschnitt durch eine abgetretene Treppenstufe mit einer neuen Holzauflage und einem neuen Stoßbrett mit Metallschiene A.
- Fig. 2: eine räumliche Darstellung der Metallschiene A.
- Fig. 3: einen Querschnitt durch eine abgetretene Treppenstufe mit einer neuen Holzauflage und einem neuen Stoßbrett mit Metallschiene B.
- Fig. 4: eine räumliche Darstellung mit Metallschiene B.
- Fig. 5: eine von innen eingekerbte Metallschiene B, die sich für vorne abgerundete Stufen eignet.

Der in Fig. 1 dargestellte Querschnitt stellt einen zumindest an der sichtbaren Seite aus Hart- oder Edelholz bestehenden Gehbelag 5 dar, der mit der hölzernen Stoßleiste 6 fest zu einer Holzauflage verbunden ist. Zum Befestigen der Holzauflage werden auf der abgetretenen Treppenstufe 1 Holzleisten 16 befestigt, die entweder nur beigelegt oder in eingefräste Nuten eingelegt werden, wobei diese über die ursprüngliche Höhe der Treppenstufe 1 vorstehen. Danach wird die U - förmige Metallschiene A mit der Stoßkante der abgetretenen Treppenstufe 1 fest verbunden, zum Beispiel verschraubt 12, wobei der obere Flanch der U - förmigen Metallschiene A mit den Holzleisten 16 bündig liegt. Kurz nach dem Aufbringen des Montageschaumes 14 auf die abgetretene Treppenstufe 1 wird die Holzauflage angebracht, welche durch den Montageschaum 14 mit der abgetretenen Treppenstufe 1 fest verbunden wird. An der hinteren Seite der Holzauflage wird das, nach oben zur nächsten Treppenstufe folgende Stoßbrett 3 angebracht, wobei der Gehbelag 5 gegen den Druck des Montageschaumes 14 durch dieses niedergehalten wird, Der Gehbelag 5 kann hier zusätzlich mit der abgetretenen Treppenstufe 1 verschraubt 15 werden.
Das Stirnelement 6 ist zur Schonung der Vorderkante 7 abgerundet und an der vorderen Unterkante kann das Stirnelement 6 zur optisch besseren Ansicht mit einem Profil 8 versehen werden. Die sichtbare Seite des unteren Flanches der Metallschiene A kann mit einer Beschichtung 13, zum Beispiel Furnier, versehen werden. Das neue Stoßbrett 3, bei dem zumindest die sichtbare Seite aus Hart- oder Edelholz besteht, wird an den Abstandshaltern 4, die fest mit dem alten Stoßbrett 2 verbunden sind, zum Beispiel mit Leim, befestigt.

Fig. 2 zeigt als Mittel zum Tragen der Stoßleiste 6 in Verlängerung des unteren Flanches einen winkelförmigen Ansatz, dem ein nach oben weisender Schenkel angeordnet ist, an dem Widerhakenleisten 9 angeordnet sind.

Fig. 3 stellt, bis auf die Befestigungstechnik der Metallschiene die gleiche Konstruktion wie Fig. 1 dar. Hier werden in die Stoßleiste 6 mehrere Schrauben 11 eingedreht, die in die Metallschiene B von oben eingeschoben werden.

Fig. 4 zeigt als Mittel zum Tragen der Stoßleiste 6 im oberen Flanch der Metallschiene eine Öffnung 10 und im Steg einen schmalen Schlitz, durch die bzw, in dem ein Schraubenkopf 11 bei der Montage eingeführt und gehalten ist.

Fig. 5 zeigt eine von hinten eingekerbte 17 U - förmige Metallschiene, die für Rundungen geeignet ist.

## Patentansprüche

1. Verfahren zum Erneuern der Sichtflächen einer abgetretenen Treppenstufe (1) aus Holz, bei dem an der abgetretenen Treppenstufe (1) eine hölzerne Stoßleiste (6) und ein mindestens an der Oberfläche aus Hart- oder Edelholz bestehender Gehbelag (5) befestigt wird, daß auf der abgetretenen Treppenstufe (1) über ihre ursprüngliche Höhe vorstehende Holzleisten (16) befestigt werden, die entweder nur beigelegt oder in eingefräste Nuten eingelegt werden, daß an der abgetretenen Treppenstufe (1) eine, die Stoßkante umgreifende U - förmige Metallschiene (A oder B) befestigt wird, die an Ihrem Steg Mittel zum Tragen der Stoßleiste (6) aufweist und deren oberer Flanch mit den Holzleisten (16) bündig liegt, daß der zu einer Holzauflage mit der Stoßleiste (6) verbundene Gehbelag (5) mittels Montageschaum (14) befestigt wird, daß der Gehbelag (5) gegen den Druck des Montageschaums (14) durch das an Abstandsleisten (4) befestigte Stoßbrett (3) der nach oben folgenden Treppenstufe niedergehalten wird.

2. Verfahren nach Anspruch 1 dadurch gekennzeichnet, daß die Stoßleiste (6) eine nach unten offene Nut aufweist die beim Befestigen der Holzauflage in eine nach oben weisende Widerhakenleiste (9), welche mit der U - förmigen Metallschiene (A) in Verlängerung des unteren Flanches als winkelförmiger Ansatz fest verbunden ist, eingreift.

3. Verfahren nach Anspruch 1 dadurch gekennzeichnet, daß in die Stoßleiste (6) von hinten mehrere Schrauben (11) eingedreht werden deren Schraubenköpfe beim Befestigen der Holzauflage in die U - förmige Metallschiene (B) in der im oberen Flanch eine Öffnung und im Steg ein schmaler Schlitz vorgesehen sind , eingreifen und dadurch gehalten werden.

## Claims

1. A method for renewing the visible faces of a worn-down wooden stair (1), wherein a wooden riser strip (6) and a tread coating (5) consisting at least on its surface of hardwood or luxury wood are fixed to the worn-down stair, characterised in that projecting wooden strips (16) are fixed on the worn-down stair (1) over its original height and either are only attached or are inserted in milled-in grooves; that a U-shaped metal rail (A or B) gripping round the riser edge is fixed to the worn-down stair (1), which rail has on its bridge means for carrying the riser strip (6) and whose upper flange lies flush with the wooden strips (16); that the tread coating (5) which is joined to the riser strip (6) to form a wooden overlay is fixed by means of installation foam (14); that the tread coating (5) is held down against the pressure of the installation foam (14) by the riser board (3), fixed on spacer strips (4), of the next-higher stair.

2. A method according to Claim 1, characterised in that the riser strip (6) has a groove which is open towards the bottom and which, while the wooden overlay is being fixed, engages in a barbed strip (9) which is firmly joined, as an angular attachment, to the U-shaped metal rail (A), extending the lower flange thereof.

3. A method according to Claim 1, characterised in that several screws (11) are twisted from the rear into the riser strip (6), the heads of which screws, while the wooden overlay is being fixed, engage in the U-shaped metal rail (B) in which an opening is provided in the upper flange and a narrow slit in the bridge, and are thereby held there.

## Revendications

1. Procédé pour rénover les faces visibles d'une marche en bois (1) usée, dans lequel sur la marche usée sont fixés un nez de marche (6) en bois et une tablette (5) qui consiste au moins à la surface en bois dur ou précieux, en ce que sur la marche usée (1) sont fixées des lattes (6) qui font saillie au-dessus de sa hauteur d'origine et qui sont seulement posées ou bien insérées dans des rainures fraisées, en ce que sur la marche usée (1) est fixé un profilé métallique (A ou B) en forme de U entourant le rebord, qui présente sur sa traverse un moyen pour porter le nez de marche (6) et dont la branche supérieure affleure avec les lattes (16), en ce que la tablette (5) est liée au nez de marche (6) en un appui par de la mousse de montage (14), en ce que la tablette (5) est maintenue vers le bas contre la pression de la mousse de montage (14) par la contremarche (3), fixée sur des entretoises (4), de la marche supérieure suivante.

2. Procédé selon la revendication 1, caractérisé en ce que le nez de marche (6) présente une rainure ouverte vers le bas qui, lors de la fixation de l'appui en bois, coopère avec une nervure formant barbelés (9) tournée vers le haut qui est liée de façon fixe au profilé métallique A en forme de U dans le prolongement de la branche inférieure, sous forme de pièce ajoutée angulaire.

3. Procédé selon la revendication 1, caractérisé en ce que l'on visse par derrière dans le nez de marche (6) plusieurs vis (11) dont les têtes pénètrent et sont maintenues, lors de la fixation de l'appui en bois, dans le profilé métallique B en forme de U dans la branche supérieure duquel est prévue une ouverture et dans la traverse duquel est prévue une fente étroite.
